# EUROPÄISCHE PATENTSCHRIFT

(11) **EP 0 656 636 B1**
(45) Veröffentlichungstag und Bekanntmachung des Hinweises auf die Patenterteilung: **22.07.1998**
(21) Anmeldenummer: 94114267.1
(22) Anmeldetag: 10.09.1994
(51) Int. Cl.: H01F 27/28, H01F 27/36, H01F 27/32

(54) **Übertrager mit Schirmung sowie Verwendung**
Transformer with shielding and its use
Transformateur avec blindage et son utilisation

(30) Priorität: 01.12.1993 DE 4340928
(43) Veröffentlichungstag der Anmeldung: 07.06.1995
(73) Patentinhaber: ROBERT BOSCH GMBH, 70442 Stuttgart (DE)
(72) Erfinder: Ohms, Franz, D-74420 Oberrot (DE); Scherb, Volker, D-71546 Aspach (DE)

(56) Entgegenhaltungen:
- DE-C- 471 184
- FR-A- 2 262 857
- GB-A- 2 250 383
- PATENT ABSTRACTS OF JAPAN vol. 10, no. 379 (E-465) 18. Dezember 1986 & JP-A-61 172 304 (MURAKAMI HIDENORI) 4. August 1986

## Beschreibung

Die Erfindung geht aus von einem Übertrager gemäß dem Oberbegriff des Patentanspruchs 1. Ein solcher Übertrager ist bekannt aus der AT-PS 182 176.

Aus der DE 19 01 793-A ist ein Übertrager mit nebeneinanderliegenden Einzelwicklungen bekannt, die durch eine Schirmung voneinander getrennt sind. Die Schirmung dient dort zur Unterbindung der Übertragung von Hochfrequenzstörsignalen zwischen den beiden Einzelwicklungen. Die Schirmung besteht aus einer den Kernschenkel umfassenden Scheibe mit einem Kurzschlußtrennschlitz, der HF-mäßig überbrückt ist.

Der Übertrager gemäß der AT-PS 182 176 weist eine ebensolche Schirmung auf, die zur Isolierung von einer Kunststoffmasse umgeben ist.

Aus der DE 31 00 419 C2 ist ein Hochspannungstransformator bekannt, bei dem Primär- und Sekundärwicklung durch Isolationsmittel (Vergußmasse) voneinander getrennt sind und zwischen ihnen - hier konzentrisch zum Wickelkern - ein auf Masse gelegter längsgeschlitzter, zylinderförmiger Metallschirm angeordnet ist. Über diesen Metallschirm erfolgt die Wärmeableitung von den Wicklungen.

Aufgabe der Erfindung ist es, einen Übertrager anzugeben, welcher auf einfache Weise unterschiedliche Übersetzungsverhältnisse zuläßt. Diese Aufgabe wird durch Maßnahmen des Anspruchs 1 gelöst. Die weiteren Ansprüche zeigen vorteilhafte Weiterbildungen bzw. Verwendungsmöglichkeiten auf.

Da die Leiterbahnen zumindest einer der Übertragerwicklungen in mehreren Lagen einer Multilayer untergebracht sind, können sie über Durchkontaktierung wahlweise zu unterschiedlichen Gesamtwicklungen zusammengeschaltet werden, so daß der Übertrager für unterschiedliche Übersetzungsverhältnisse bei sonst gleichem Aufbau realisierbar ist. Dies reduziert die Lagerhaltung und den Qualitätstestaufwand für Übertrager, die an unterschiedlichen Verbrauchern betrieben werden.

Durch die Maßnahmen der Erfindung ist gewährleistet, daß insbesondere bei Anwendung der Maßnahmen nach den Ansprüchen 4 bis 7 Rißwachstum infolge unterschiedlicher thermischer Ausdehnungskoeffizienten wirksam unterdrückt wird. Insbesondere wird eine Ablösung der Schirmung von der Isolationsmasse unterbunden, da die Multilayer flexibel ist und infolge ähnlicher Ausdehnungskoeffizienten ihrer Außenschichten zur angrenzenden Isolationsmasse keine mechanischen Spannungen auftreten. Dieser Vorteil kommt um so mehr zur Wirkung, wenn gemäß Anspruch 4 die Schirmung in die Multilayer als Abschlußlage integriert ist. Der Übertrager nach der Erfindung arbeitet zuverlässig sowohl unter Weltraumbedingungen (Vakuum) als auch im sogenannten Zwischendruckbereich; d.h. in einem Druckbereich zwischen atmosphärischem Normaldruck und Vakuum, während der Startphase eines Satelliten.

Im Gegensatz zur Lösung gemäß DE 31 00 419 A2 kann die Schirmung insbesondere bei tiefen Temperaturen kein Auslöser von Rissen mehr sein.
Bisher bekannte Stromübertrager können nicht ohne weiteres im Paschenminimum betrieben werden, da Glimmentladungen auftreten können, die sich bei Einsatz des Stromübertragers in einer Regelschaltung auf die durch den Übertrager transformierte Regelgröße störend auswirken. So ist bei Verwendung eines herkömmlichen Übertragers als Bestandteil eines Kathodenstromreglers für einen Wanderfeldröhrenverstärker die Anodenspannung nicht mehr konstant. Außerdem sinkt der Wirkungsgrad der gesamten Stromversorgungsschaltung.

Wird der Kern auf Massepotential gelegt, können keine Entladungen im Paschenminimum vom Kern ausgehen. Aufgrund geringerer Koppelkapazitäten der Einzelwicklungen zum Kern, ist es aber aus regelungstechnischen Gründen vorteilhaft, den Kern nicht an ein festes Potential anzubinden, sondern gemäß einer Ausgestaltung auf floatendes Potential zu legen. Von der Kernoberfläche können jetzt zwar im Zwischendruckbereich Entladungen auftreten, jedoch sind diese durch die Isolierung des Kern gegenüber Massepotential und der Wicklung, die auf Hochspannungspotential liegt, so gering, daß keinerlei Beeinflussung der Regelgröße erfolgt. Zusätzlich wird durch diese Maßnahme die Oberfläche der Isolationsmasse (Vergußmasse) der Wicklung, die auf Hochspannungspotential liegt, durch Entladungen weniger stark beansprucht. Läge der Kern auf Massepotential, so würden ständig Entladungen von der Vergußoberfläche zum entsprechenden Massepunkt erfolgen.

Ausführungsbeispiele der Erfindung werden nun anhand von Zeichnungen näher erläutert. Es zeigen
- Fig. 1: einen Längsschnitt durch einen Übertrager gemäß der Erfindung,
- Fig. 2: einen Querschnitt durch den Schirmungsring,
- Fig. 3: eine Einzelwicklung mit Leiterbahnen in mehreren Lagen einer Multilayer im Längsschnitt,
- Fig. 4: eine Leiterbahnschicht innerhalb der Multilayer für eine Einzelwicklung,
- Fig. 5: ein Prinzipschaltbild zur Zusammenschaltung der Leiterbahnen zu Gesamtwicklungen und
- Fig. 6: einen Wicklungsaufbau, bei der die Schirmung die Abschlußlage der Multilayer bildet.

In Fig. 1 ist ein Übertrager gemäß der Erfindung dargestellt. Dieser Übertrager weist einen dreischenkligen Kern auf, der die Einzelwicklungen w1 und w2 bis auf Seitenfenster vollständig umschließt. Die Einzelwicklungen w1 und w2 sind nebeneinanderliegend auf einem Spulenkörper SK angeordnet, welcher zum Wickelkern KE als mittlerem Schenkel konzentrisch verläuft. Der Spulenkörper SK weist jeweils im Bereich der Wicklungsenden Vorsprünge VS auf, so daß Wicklungskammern entstehen, die die Einzelwicklungen w1, w2 bis auf die dem Wickelkern KE abgewandten Oberflächen vollständig umgeben. Die beiden Einzelwicklungen w1 und w2 sind gegeneinander durch eine Schirmung S getrennt, die im Ausführungsbeispiel gemäß Fig. 1 über der Kammeraußenwand des Spulenkörpers SK für die Einzelwicklung w2 angeordnet ist. Diese Schirmung S besteht aus einem scheibenförmigen Ring (Fig. 2) in Form einer Multilayer. Diese Multilayer weist eine elektrisch leitende Schicht ES, z.B. eine Kupferschicht, auf, welche zwischen zwei isolierenden Außenschichten AS angeordnet ist. Wie Fig. 2 zeigt, ist die leitende Schicht ES durch einen Kurzschlußtrennschlitz KT unterbrochen. Der Spulenkörper SK mitsamt den Einzelwicklungen w1 und w2 und dem Schirmanschluß S ist in eine Isolationsmasse VM eingebettet und zwar so, daß diese Isolationsmasse VM alle außenliegenden Teile um ca. 10 % übersteht und ein zylindrischer ringförmiger Verbundkörper gebildet wird.

Als Isolationsmasse eignet sich eine Vergußmasse aus Epoxidharz, welche gegebenenfalls glasfaserverstärkt oder mit sonstigen anorganischen Materialien gefüllt sein kann (vgl. etz Band 105 (1984) Heft 9, Seite 441 oder US 4,176,334 "epoxy-glass laminate"). Damit keine Haftungsprobleme oder mechanische Spannungen zwischen Schirmung S und Isolationsmasse VM auftreten, bestehen die Außenschichten AS der Schirmung aus dem chemisch gleichen oder zumindest ähnlichen Material wie das der Isolationsmasse VM. Der thermische Ausdehnungskoeffizient der Isolationsmasse VM und den Außenschichten AS muß zumindest in der gleichen Größenordnung liegen, damit keine Rißbildung entstehen kann. Die Multilayer der Schirmung S bildet, wie Fig. 2 zeigt, gleichzeitig Anschlußmöglichkeiten für die Drahtenden der Einzelwicklungen w1 und w2 in Form der Lötaugen LA1 bis LA4 und den Schirmanschluß; in Fig. 2 über eine Leiterbahn LB zum Lötauge LA5 geführt. Die Wickeldrähte und der Schirmanschluß werden vorteilhafterweise mit überschrumpften Schaltdrähten aus der Vergußmasse geführt. Das Schrumpfschlauchmaterial wird so gewählt, daß die Haftfestigkeiten des Materials durch Reinigungsverfahren wie Coronaentladungen und Plasmaätzen um ein Mehrfaches gesteigert werden können. Es besteht auch die Möglichkeit, Hochspannungslitzen zu verwenden, jedoch muß deren Haftung in der Vergußmasse sichergestellt sein.

Der Kern ist im Bereich jeweils einer Schenkelmitte geteilt (Fig. 1, Trennungslinien gestrichelt). Um die beiden Kernhälften zu zentrieren, ist eine Zentrierhülse ZH, z.B. aus PEEK Kunststoff, vorgesehen. Diese Zentrierhülse dient gleichzeitig als Abstandshalter zwischen dem Verbundkörper, bestehend aus den in die Isolationsmasse VM eingebetteten Einzelwicklungen w1, w2, Schirmung S und Spulenkörper SK. Letzter Verbundkörper ist nämlich von den Kernteilen jeweils durch einen Luftspalt LS getrennt und nur an eines der Schenkeljoche - im dargestellten Beispiel das untere - angeklebt. Die Befestigung sollte immer an jenem Joch erfolgen, das gewährleistet, daß die Schwerkraft des Verbundkörpers der Beschleunigung des Kerns entgegen wirkt. Der Verbundkörper wird also bei Beschleunigung des Kerns gegen den Kern gedrückt. Der Luftspalt LS zur Zentrierhülse ZH läßt sich durch mindestens einen Anschlag AG einstellen, der vorzugsweise an jedem Ende der Zentrierhülse ZH angebracht ist, das entfernt von der Anklebefläche des Verbundkörpers gelegen ist. Der Luftspalt LS bietet eine ausreichende Hochvakuumisolierung bei Betrieb im Weltall. Die Zentrierhülse ZH vermindert die Gefahr eines Überschlages bei Betrieb bis ca. 90°C unter Normaldruck.

Der Kern des Übertragers mit dem zentralen Wickelkern WK und den Außenschenkeln DK sowie die dazugehörigen Joche ist vom Massepotential, auf dem der Massekörper MK liegt, durch eine Isolierschicht IS getrennt. Diese Isolierschicht, z.B. aus PEEK Kunststoff, ist so bemessen, daß im Druckbereich unter 10⁻² mbar (Vakuumbetrieb) keine Entladungen über diese Isolierschicht IS auftreten können.
Bei Verwendung des erfindungsgemäßen Übertragers als Bestandteil eines Kathodenstromreglers für einen Wanderfeldröhrenverstärker (vgl. DE 38 43 260 C1) stellt die Wicklung w2 die Anodenspule dar und die Wicklung w1 die Kathodenspule. Gleichspannungsmäßig liegt die Anodenspule auf einem Potential, welches zwischen 500 V und ca. 5 kV variiert. Die leitende Schicht ES der Schirmung S ist ebenfalls auf dieses "floatende" Potential gelegt, damit Überschläge, insbesondere im Zwischendruckbereich, direkt abgeleitet werden können. Die Anodenspule führt auf die Lötaugen LA3 und LA4. Zweckmäßigerweise wird demnach das Lötauge LA5 mit dem Lötauge LA4 verbunden. Die Kathodenspule liegt gleichspannungsmäßig auf ca. 6 kV. An den Massekörper MK wird die Helix der Wanderfeldröhre angeschlossen.

Um unterschiedliche Übersetzungsverhältnisse für den Übertrager zu realisieren, sind für mindestens eine der Einzelwicklungen - im dargestellten Beispiel die Wicklung w2 - erfindungsgemäß Leiterbahnen b1, b2, b3, ... in mehreren Lagen einer Multilayer ML (Fig. 3) vorgesehen, wobei die Leiterbahnen in den unterschiedlichen Lagen über Leiterbrücken, hier einfach durch Durchkontaktierungen D realisiert, wahlweise zu unterschiedlichen Gesamtwicklungen zusammenschaltbar sind.

Fig. 4 zeigt einen Querschnitt durch eine Leiterbahnschicht innerhalb der Multilayer ML der Einzelwicklung w2. Daraus ist ersichtlich, daß z.B. die Leiterbahn b1 in einer einzelnen Schicht der Multilayer ML spiralförmig um den Wickelkern KE angeordnet ist und jeweils über Durchkontaktierungen D mit einer weiteren Leiterbahn b2 in einer darunter- oder darüberliegenden Schicht der Multilayer ML zusammenschaltbar ist.

Wie Fig. 5 zeigt, können die Leiterbahnen b1, b2, b3 unterschiedlicher Lagen über Leiterbrücken, bzw. die Durchkontaktierungen D beliebig zusammengeschaltet werden, z.B. teilweise oder vollständig in Serie geschaltet werden, so daß die Einzelwicklung w2 zusammen mit der Einzelwicklung w1 ein gewünschtes Übersetzungsverhältnis vorgibt, z.B. für den Betrieb eines Kathodenstromreglers eines Wanderfeldröhrenverstärkers mit unterschiedlichem Kathodenstrom I_{K}. Für einen Strombereich von z.B. 30 bis 120 mA mußten bisher drei verschiedene Übertrager bereitgehalten werden. Mit der Erfindung kann dieser Bereich nachträglich durch unterschiedliche Anordnung von Leiterbrücken zwischen den Leiterbahnen abgedeckt werden.

In der Ausgestaltung nach Fig. 6 bildet die Schirmung S die Abschlußlage der Multilayer ML und ist damit in die Multilayer ML integriert mit den eingangs geschilderten Vorteilen.

Die typischen Spannungsbelastungen des Übertragers nach der Erfindung stellen sich somit wie folgt dar:

Beim Einschalten der Stromversorgung "läuft der Kern auf die Kathodenspannung von 6 kV hoch". Im Zwischendruckbereich während der Startphase des Satelliten durchläuft der Kern das Paschenminimum, d.h. es ergeben sich theoretisch unendlich viele Entladungen, so daß der Kern Massepotential annimmt. Mit dem Eintritt in das Vakuum des Weltalls kann sich der Kern auf die maximale Spannung U_{K} (Kathodenspannung) aufladen. Dieses Wiederaufladen des Kerns dauert mehrere Stunden bedingt durch die hohen Isolationswiderstände der Isolierschicht IS und des Vergußmaterials VM. Im Hochvakuum des Weltalls bleibt der Kern auf der Spannung U_{K}; es sei denn, daß eine lokale Druckerhöhung auftritt, die eine Entladung des Kerns bewirkt. Der Kern des Übertragers kann als Schalen- oder RM-Kern ausgebildet sein.
Durch die Maßnahmen der Erfindung ist sowohl ein sicherer Betrieb im Zwischendruckbereich als auch ein zuverlässiger Langzeitbetrieb (Lebensdauer des Satelliten größer als 10 Jahre) unter Weltraumbedingungen möglich.

## Patentansprüche

1. Übertrager bestehend aus:
- mindestens zwei nebeneinanderliegenden Einzelwicklungen (w1, w2) auf einem Wickelkern (KE),
- einer Schirmung (S), die mindestens zwei der nebeneinanderliegenden Einzelwicklungen (w1, w2) voneinander trennt, wobei die Schirmung (S) aus einer elektrisch leitenden Schicht (ES) besteht, die durch einen Kurzschlußtrennungsschlitz (KT) unterbrochen ist, und eine Isolierung (AS) gegen die Einzelwicklungen (w1, w2) aufweist, dadurch gekennzeichnet, daß für zumindest eine der Einzelwicklungen (w2) Leiterbahnen (b1, b2, ...) in mehreren Lagen einer Multilayer (ML) vorgesehen sind und daß die Leiterbahnen (b1, b2) in den unterschiedlichen Lagen über Leiterbrücken (D) wahlweise zu unterschiedlichen Gesamtwicklungen zusammenschaltbar sind.

2. Übertrager nach Anspruch 1, dadurch gekennzeichnet, daß die Leiterbrücken (D) als Durchkontaktierungen zwischen Leiterbahnen (b1, b2, ...) unterschiedlicher Lagen ausgebildet sind.

3. Übertrager nach Anspruch 1 oder 2, dadurch gekennzeichnet, daß die Leiterbahnen (b1, b2, ...) in den verschiedenen Lagen der Multilayer (ML) spiralförmig um eine Aussparung (ASP) für einen Wickelkern (KE) angeordnet sind.

4. Übertrager nach einem der Ansprüche 1 bis 3, dadurch gekennzeichnet, daß die Schirmung (S) in die Multilayer (ML) als Abschlußlage integriert ist.

5. Übertrager nach einem der Ansprüche 1 bis 4, dadurch gekennzeichnet, daß die Einzelwicklungen (w1, w2) sowie die Schirmung (S) bzw. die Einzelwicklung/en (w1, w2) mit integrierter Schirmung in eine Isolationsmasse (VM) eingebettet sind.

6. Übertrager nach Anspruch 5, dadurch gekennzeichnet, daß der thermische Ausdehnungskoeffizient von Isolationsmasse (VM) und Multilayer (ML) in der gleichen Größenordnung liegt.

7. Übertrager nach Anspruch 5, dadurch gekennzeichnet, daß der thermische Ausdehnungskoeffizient der Schirmungsisolierung (AS) und Isolationsmasse (VM) in der gleichen Größenordnung liegt.

8. Übertrager nach einem der Ansprüche 1 bis 7, dadurch gekennzeichnet, daß der Wickelkern (KE) auf floatendes Potential gelegt und gegenüber Massepotential isoliert ist.

9. Übertrager nach einem der Ansprüche 1 bis 8, dadurch gekennzeichnet, daß der Wickelkern (KE) Bestandteil eines dreischenkligen Kerns (DK) ist, welcher im Bereich der Schenkelmitten geteilt ist, und daß eine Zentrierhülse (ZH) für die beiden Kernhälften vorgesehen ist.

10. Übertrager nach einem der Ansprüche 5 bis 9, dadurch gekennzeichnet, daß der Verbundkörper, bestehend aus den in die Isolationsmasse (VM) eingebetteten Einzelwicklungen (w1, w2) und Schirmung (S) bzw. Multilayer mit integrierter Schirmung, sowie ein gegebenenfalls vorgesehener Spulenkörper (SK), nur an eines der Schenkeljoche angrenzt und von den übrigen Kernteilen bzw. der Zentrierhülse (ZH) jeweils durch einen Luftspalt (LS) getrennt ist.

11. Übertrager nach Anspruch 9 oder 10, dadurch gekennzeichnet, daß die Zentrierhülse (ZH) einen Anschlag aufweist zur Einstellung des Luftspaltes (LS) zwischen Wickelkern (KE) und dem Verbundkörper, bestehend aus den in die Isolationsmasse (VM) eingebetteten Einzelwicklungen (w1, w2) und Schirmung (S).

12. Übertrager nach einem der Ansprüche 1 bis 11, dadurch gekennzeichnet, daß die Wicklungsenden der Einzelwicklungen (w1, w2) sowie der Anschluß der Schirmung (S) mit überschrumpften Schaltdrähten aus der Isolationsmasse (VM) geführt sind.

13. Übertrager nach einem der Ansprüche 8 bis 12, dadurch gekennzeichnet, daß die Isolierung des Wickelkerns (KE, DK) gegen Massepotential so bemessen ist, daß im Druckbereich unter 10⁻² mbar keine Entladungen über die Isolierung auftreten können.

14. Verwendung des Übertragers nach einem der Ansprüche 1 bis 13 für einen auf Hochspannungspotential arbeitenden Meßwandler.

15. Verwendung des Übertragers nach einem der Ansprüche 1 bis 13 für einen Meßwandler, welcher Bestandteil eines Kathodenstromreglers für einen Wanderfeldröhrenverstärker ist.

## Claims

1. Transformer comprising,
- at least two individual windings (W1, W2), located alongside one another, on a winding core (KE),
- a screen (S) which isolates at least two of the individual windings (W1, W2), located alongside one another, from one another, the screen (S) comprising an electrically conductive layer (ES) which is interrupted by a short-circuit isolating slot (KT) and has insulation (AS) from the individual windings (W1, W2),
characterized in that conductor tracks (b1, b2,...) are provided in a plurality of layers of a multilayer board (ML) for at least one of the individual windings (W2), and in that the conductor tracks (bl, b2) in the various layers can optionally be interconnected via conductor links (D) for different complete windings.

2. Transformer according to Claim 1, characterized in that the conductor links (D) are designed as through-plated holes between conductor tracks (b1, b2,...) in different layers.

3. Transformer according to Claim 1 or 2, characterized in that the conductor tracks (b1, b2,...) in the various layers of the multilayer board (ML) are arranged in a spiral shape around a cut-out (ASP) for a winding core (KE).

4. Transformer according to one of Claims 1 to 3, characterized in that the screen (S) is integrated in the multilayer board (ML) as a final layer.

5. Transformer according to one of Claims 1 to 4, characterized in that the individual windings (W1, W2) as well as the screen (S), or the individual windings (W1, W2) are embedded with an integrated screen in an insulating compound (VM).

6. Transformer according to Claim 5, characterized in that the thermal coefficient of expansion of the insulation compound (VM) and of the multilayer board (ML) are of the same order of magnitude.

7. Transformer according to Claim 5, characterized in that the thermal coefficient of expansion of the screen insulation (AS) and of the insulation compound (VM) are of the same order of magnitude.

8. Transformer according to one of Claims 1 to 7, characterized in that the winding core (KE) is at floating potential and is insulated from earth potential.

9. Transformer according to one of Claims 1 to 8, characterized in that the winding core (KE) is a component of a three-limbed core (DK) which is split in the region of the limb centres, and in that a centering sleeve (ZH) is provided for the two core halves.

10. Transformer according to one of Claims 5 to 9, characterized in that the composite body comprising the individual windings (W1, W2) which are embedded in the insulation compound (VM) and the screen (S), or the multilayer board with the integrated screen, as well as a coil former (SK) which may be provided, is adjacent to only one of the limbed yokes and is in each case isolated from the other core parts and the centering sleeve (ZH) by an airgap (LS).

11. Transformer according to Claim 9 or 10, characterized in that the centering sleeve (ZH) has a stop for adjusting the airgap (LS) between the winding core (KE) and the composite body, comprising the individual windings (W1, W2) which are embedded in the insulation compound (VM) and the screen (S).

12. Transformer according to one of Claims 1 to 11, characterized in that the winding ends of the individual windings (W1, W2) as well as the connection of the screen (S) with circuit wires fitted with shrink sleeves are passed out of the insulation compound (VM).

13. Transformer according to one of Claims 8 to 12, characterized in that the insulation of the winding core (KE, DK) from earth potential is designed such that no discharges can occur via the insulation in the pressure range below 10-² mbar.

14. Use of the transformer according to one of Claims 1 to 13 for an instrument transformer operating at high voltage.

15. Use of the transformer according to one of Claims 1 to 13 for an instrument transformer which is a component of a cathode regulator for a travelling wave tube amplifier.

## Revendications

1. Transformateur consistant en :
- au moins deux enroulements individuels (w1, w2) sur un noyau d'enroulement (KE),
- un blindage (S), qui sépare l'un de l'autre au moins deux des enroulements individuels, se trouvant côte à côte, (w1, W2), le blindage (S) consistant en une couche électriquement conductrice (ES), qui est interrompue par une fente de séparation de court-circuit (KT), et qui présente une isolation (AS) vis à vis des enroulements individuels (w1, w2),
caractérisé en ce qu'
- on prévoit pour au moins l'un des enroulements individuels (w2) des pistes conductrices (b1, b2, ...) dans plusieurs couches d'une structure multicouche (ML), et
- les pistes conductrices (D) peuvent être branchées ensemble au choix avec des enroulements globaux différents.

2. Transformateur selon la revendication 1,
caractérisé en ce que
les ponts conducteurs (D) sont constitués sous la forme de barrettes de contact entre les pistes conductrices (b1, b2, ...) de couches différentes.

3. Transformateur selon la revendication 1 ou 2,
caractérisé en ce que
les pistes conductrices (b1, b2, ...) sont disposées dans les différentes couches de la structure multicouche (ML) en forme de spiral autour d'un évidement (AZSP) prévu pour un noyau d'enroulement KE.

4. Transformateur selon l'une des revendications 1 à 3,
caractérisé en ce que
le blindage (S) est intégré dans la structure multicouche (ML) comme couche de fermeture.

5. Transformateur selon l'une des revendications 1 à 4,
caractérisé en ce que
les enroulements individuels (w1, w2) ainsi que le blindage (S) ou l'enroulement ou les enroulements individuels (w1, w2) sont noyés avec le blindage intégré dans une masse isolante (VM).

6. Transformateur selon la revendication 5,
caractérisé en ce que
le coefficient de dilatation thermique de la masse isolante (VM) et de la structure multicouche (ML) sont du même ordre de grandeur.

7. Transformateur selon la revendication 5,
caractérisé en ce que
le coefficient de dilatation thermique de l'isolation du blindage (AS) et de la masse isolante (VM) sont du même ordre de grandeur.

8. Transformateur selon l'une des revendications 1 à 7,
caractérisé en ce que
le noyau d'enroulement (KE) est mis sur un potentiel flottant et est isolé par rapport au potentiel de la masse.

9. Transformateur selon l'une des revendications 1 à 8,
caractérisé en ce que
- le noyau d'enroulement (KE) est un composant d'un noyau à trois branches (DK), qui est divisé dans la zone des milieux des branches, et
- l'on prévoit un manchon de centrage (ZH) pour les deux moitiés du noyau.

10. Transformateur selon l'une des revendications 5 à 9,
caractérisé en ce que
le corps composite, qui se compose des enroulements individuels (w1, w2), noyés dans la masse isolante (VM), et du blindage (S) ou de la structure multicouche avec le blindage intégré, ainsi qu'un corps de bobine (SK) prévu le cas échéant, n'est adjacent qu'à l'une des culasses de branches et est séparé des autres parties de noyau ou du manchon de centrage (ZEH) respectivement par un entrefer (LS).

11. Transformateur selon la revendication 9 ou 10,
caractérisé en ce que
le manchon de centrage (ZH) présente une butée pour régler l'entrefer (LS) entre le noyau d'enroulement (KE) et le corps composite, se composant des enroulements individuels (w1, w2), noyés dans la masse isolante (VM) et du blindage (S).

12. Transformateur selon l'une des revendications 1 à 11,
caractérisé en ce qu'
on fait sortir les extrémités des enroulements individuels (w1, w2) ainsi que le raccordement du blindage (S) de la masse isolante (VM) avec des fils de branchement gainés par rétraction.

13. Transformateur selon l'une des revendications 8 à 12,
caractérisé en ce que
l'isolation du noyau d'enroulement (KE, DK) par rapport au potentiel de la masse a une dimension telle que dans la zone de pression qui se trouve en dessous de 10 ⁻² mbars il ne peut pas se produire de décharges disruptives sur l'isolation

14. Utilisation du transformateur selon l'une des revendications précédentes 1 à 13,
pour un transformateur fonctionnant à haute tension.

15. Utilisation du transformateur selon l'une des revendications précédentes 1 à 13, pour un transformateur, qui est un composant d'un régulateur d'intensité cathodique pour un amplificateur de tubes à ondes progressives.
